# EUROPÄISCHE PATENTANMELDUNG

(11) **EP 1 731 050 A1**
(43) Veröffentlichungstag der Anmeldung: **13.12.2006**
(21) Anmeldenummer: 05012477.5
(22) Anmeldetag: 10.06.2005
(51) Int. Cl.: A43B 17/10, A43B 17/02, A43B 17/03, A43B 9/02, A43B 7/12

(54) **Einlegesohle**

(71) Anmelder: Schwarze, Werner, Dr., 07743 Jena (DE); Rädel, Rolf, 44649 Herne (DE)
(72) Erfinder: Schwarze, Werner, Dr., 07743 Jena (DE); Rädel, Rolf, 44649 Herne (DE)
(74) Vertreter: Engelhardt, Volker

(57) **Zusammenfassung**

Bei einer Einlegesohle (1) zur Massage oder zur orthopädischen Behandlung von menschlichen Füßen (2), die in einem Schuh (3) geordnet ist, soll es möglich sein, die auf der Einlegesohle übertragen Bakterien sowie Pilze und deren Sporen vollständig entfernen zu können, ohne dass die Forngebung oder die Funktionalität der Einlegesohle (1) in Mitleidenschaft gezogen wird.
Dies wird dadurch erzielt, dass die Einlegesohle (1) aus einem thermoplastischen Elastomer-Material besteht und dass das Material derart hitzebeständig ist, dass die Einlegsohle mittels Heißdampf oder unter Druck stehendem Heißdampf sterilisierbar ist.

## Beschreibung

Die Erfindung bezieht sich auf eine Einlegesohle zur Massage oder zur orthopädischen Behandlung von menschlichen Füßen, die in einem Schuh angeordnet ist, und auf ein Verfahren zur Herstellung einer Einlegesohle gemäß des Oberbegriffes des Patentanspruchs 11.

Eine solche Einlegesohle kann beispielsweise aus der EP 0 917 835 B1 entnommen werden, die aus einer ersten weichen unteren Schicht aus nicht allergenem Gummimaterial und einer zweiten dünnen oberen Schicht aus berührungsweichem Material besteht, die für den Kontakt der Fußsohle geeignet ist. Zwischen den beiden Schichten sind mehrere Hohlkammern gebildet. In die Hohlkammern werden einzelne elastische Partikel von meist unregelmäßiger Form aus nicht allergenem Gummi eingefüllt, so dass diese elastische Wölbungen bilden, deren Formdicke und Elastizität zur Reflexzonenreizung der Proprio- und Barozeptoren- sowie der Reflexzonenpunkte der Fußsohle geeignet sind.

Aus der DE 36 27 538 A1 kann eine Innensohle für Schuhe, insbesondere eine Einlegesohle, entnommen werden, die aus einem Reflexzonengitter aus kammerbildenden Abstandstegen besteht. Das Reflexzonengitter wird auf eine Grundform für eine Fußsohle befestigt und besteht aus geschäumten Material, wie Pur-Schaum oder auch aus Latex. Das Reflexzonengitter wird durch eine obere Sohlenlage, die luftdurchlässig, hautfreundlich und atmungsaktiv ist, abgedeckt. In die einzelnen Kammern der Einlegesohle sollen Heilkräuter und Heilerdepartikel, die mit der Fußsohle in Verbindung gelangen sollen, einlegbar sein.

Als nachteilig bei dem zitierten Stand der Technik hat sich herausgestellt, dass die derart aufgebauten Einlegesohlen innerhalb einer gering bemessenen Zeitspanne verschmutzen und diese Verschmutzungen von der Einlegesohle nicht entfernt werden können, ohne dass die Funktionalität und/oder die Formgebung der Einlegesohle beeinträchtigt wird.

Da jedoch derartige Einlegesohlen, beispielsweise auch für zuckerkranke Patienten, eingesetzt werden sollen, die aufgrund der erhöhten Zuckerbelastung im Körper offene Füße, insbesondere an den Fußsohlen, aufweisen, werden die Einlegesohlen nicht nur verunreinigt, sondern auch mit Bakterien oder Pilzen infiziert.

Da die Einlegesohlen nicht nur die Aufgabe erfüllen sollen, die Reflexzonen an der Fußsohle des Menschen zu massieren und deren Durchblutung zu fördern, sondern unter Umständen auch orthopädische Eigenschaften besitzen, um beispielsweise zur Behandlung von Fehlstellungen oder -haltungen verursacht durch Muskeldysbalancen oder statischen Deformation der Knochen eingesetzt werden zu können, müssen diese von dem Patienten regelmäßig getragen werden. Auch eine solche permanente Benutzung führt zu Verunreinigungen und zur Infizierung der Einlegesohle mit Bakterien, Pilzen und deren Sporen, denn die Einlegesohle befindet sich über einen längeren Zeitraum in einem geschlossenen Raum, der durch den menschlichen Fuß aufgeheizt wird. Oftmals führt dies zu Schweißbildung und erhöhten Ablagerungen, die auf der Einlegesohle einwirken und sich in dieser festsetzen. Aufgrund der gewählten und bekannten Materialeigenschaften können die derart aufgebauten Einlegesohlen nicht unter Dampfdruck oder mit einer bestimmten Hitzebehandlung sterilisiert werden, denn diese würde die bisher bekannte Einlegesohle zerstören.

Es ist daher Aufgabe der Erfindung, eine Einlegesohle der eingangs genannten Gattung bereit zu stellen, mittels der die Fußsohle massiert oder orthopädisch in geeigneter Weise abgestützt werden kann, sondern diese Einlegesohle soll auch sterilisierbar sein, ohne dass dabei die Massage- bzw. orthopädischen Abstützeigenschaften der Einlegesohle verloren gehen bzw. die Einlegesohle durch die Sterilisation mittels Dampfdruck oder Hitze ihre Formgebung und Funktionalität verliert.

Diese Aufgabe wird erfindungsgemäß dadurch gelöst, dass die Einlegesohle aus einem thermoplastischen Elastomer-Material besteht und dass das Material derart hitzebeständig ist, dass die Einlegesohle mittels Heißdampf oder unter Druck stehenden Dampf sterilisierbar ist.

Um die Massage und/oder die orthopädische Behandlungsmethode durch die erfindungsgemäße Einlegesohle bewirken zu können, ist die Einlegesohle aus einer dem Fuß zugewandten Aufnahmenlage und aus einer dem Schuh zugeordneten Abstützlage gebildet. Die Aufnahmelage und die Abstützlage sind dabei in ihren Randbereichen fest miteinander verbunden, und zwischen diesen sind eine oder mehrere durch Steppnähte oder Schweißnähte oder mittels eines Klebstoffes voneinander abgetrennte Hohlkammern gebildet. In eine oder in mehrere der Hohlkammern können Massage- oder Stützkörper eingefüllt werden, die zur Reflexzonenreizung der Fußsohle und/oder zur orthopädischen Abstützung der Fußsohle dienen.

Vorteilhafterweise sind die Massage- oder die Stützkörper rotationssymmetrisch, vorzugsweise zylinderförmig, ausgebildet und aus einem thermoplastischen Elastomer hergestellt. In Abhängigkeit von der individuellen Behandlungsmethode können in die Hohlkammern auch ein- oder mehrstückige Kissen eingesteckt werden, die aus einer Ummantelung bestehen, in die die Massage- oder Stützkörper, das Gel oder Schaum oder Luft eingefüllt werden können, wobei die Ummantelung der Kissen, das Gel oder der Schaum aus einem thermoplastischen Material bestehen.

Zwischen der Aufnahmelage und der Abstützlage kann auch lediglich eine Hohlkammer vorgesehen sein, in die ein einteiliger Massage- oder Stützkörper angeordnet ist, durch den der Fuß massiert oder orthopädisch abgestützt wird.

Das erfindungsgemäße Verfahren zur Herstellung einer zweilagigen Einlegesohle ist gekennzeichnet durch die nachfolgenden Verfahrensschritte:
- Einarbeiten einer schlitzartigen Öffnung in eine der beiden Lagen der Einlegesohle, so dass eine oder mehrere der Hohlkammern von außen zugänglich ist bzw. sind,
- Einfüllen von einer Vielzahl von Massage- oder Stützkörper durch jede der eingearbeiteten Öffnungen,
- oder Einlegen von mindestens einem Kissen in die jeweilige Hohlkammer, das mit den Massage- oder Stützkörpern, mit Gel, mit Schaum oder mit Luft gefüllt ist, und
- Verschließen der Öffnungen.

Weitere vorteilhafte Weiterbildungen der Erfindung ergeben sich aus den Unteransprüchen.

Dadurch, dass die verwendeten Materialien für die Einlegesohle und deren Lagen bzw. das Material für die Massage- und Stützkörper aus einem Material bestehen, das hitzebeständig ist und sich auch während eines Sterilisationsvorganges mittels Dampf oder Dampfdruck nicht verformt, sondern vielmehr die ursprüngliche Form und Elastizität beibehält, kann die gesamte Einlegesohle kostengünstig und in einer beliebigen Anzahl sterilisiert werden. Folglich können Verunreinigungen und Verschmutzungen durch Bakterien, Pilze oder deren Sporen auf einfache Art und Weise beseitigt werden, ohne dass die Einlegesohle zu erneuern wäre bzw. deren Formgebung und deren Funktionalität durch die Sterilisation in Mitleidenschaft gezogen wird.

Dies führt zu einem erhöhten Tragekomfort, denn die Fußsohle ist nicht einer ständigen hygienischen Belastung ausgesetzt. Auch werden Krankheiten, die insbesondere bei offenen Füßen oftmals auftreten, durch die Sterilisation der Einlegesohle verringert.

Gleichzeitig behält die Einlegesohle ihre Massage- oder Abstützfunktion bei, so dass die Reflexpunkte an der Fußsohle in üblicher Weise angesprochen werden.

In der Zeichnung sind vier erfindungsgemäße Ausführungsbeispiele dargestellt, die nachfolgend näher erläutert werden.

### Im einzelnen zeigt:

- Figur 1: ein erstes Ausführungsbeispiel einer einlagig ausgebildeten Einlagesohle, in Draufsicht,
- Figur 2a: ein zweites Ausführungsbeispiel einer zweilagigen Einlegesohle mit mehreren durch Steppnähten voneinander getrennten Hohlkammern, in Draufsicht,
- Figur 2b: die Einlegesohle gemäß Figur 2a entlang der Schnittlinie II - II in einem Schuh,
- Figur 2c: die Einlegesohle gemäß Figur 2a in einer anderen Ausführungsvariante,
- Figur 3a: ein drittes Ausführungsbeispiel einer zweilagig ausgebildeten Einlegesohle, in die eine Platte integriert ist, in Draufsicht,
- Figur 3b: die Einlegesohle gemäß Figur 3a entlang der Schnittlinie III - III in einem Schuh und
- Figur 4: ein viertes Ausführungsbeispiel einer zweilagig ausgebildeten Einlegesohle, mit mehreren durch Steppnähte voneinander getrennten Hohlkammern, in die jeweils ein Kissen eingelegt ist, in Seitenansicht.

Aus Figur 1 ist eine einlagige Einlegesohle 1 zu entnehmen, die aus einem thermoplastischen Elastomer-Material besteht, das beispielsweise mittels Dampf oder Dampfdruck sterilisierbar ist. Die Form der Einlegesohle 1 ist einem menschlichen Fuß nachempfunden und kann in Schuhe eingesetzt werden, so dass die im Schuhinneren auftretenden Schweißbildungen von der Einlegesohle 1 aufgenommen und von dieser durch Sterilisieren abgewaschen werden können, ohne dass die Einlegesohle 1 in ihrer Formgebung und in ihrer Funktionalität verändert wird.

Aus den Figuren 2a und 2b ist ersichtlich, dass die Einlegesohle 1 in einem Schuh 3 angeordnet ist und dass durch die Einlegesohle 1 ein in den Schuh 3 eingeführter Fuß 2 an den bekannten Reflexzonenpunkten der Fußsohle massiert oder dass der Fuß 2 durch die Einlegesohle 1 orthopädisch abgestützt wird.

Zu diesem Zweck ist die Einlegesohle 1 zweilagig ausgebildet und besteht aus einer dem Fuß 2 zugewandten Aufnahmelage 4 und aus einer auf der Innenfläche des Schuhes 3 anliegenden Abstützlage 5. Die beiden Randbereiche 6 der Aufnahmelage 4 und der Abstützlage 5 sind mittels einer umlaufenden Naht 7 fest miteinander verbunden und weisen im Wesentlichen eine der Außenkontur des menschlichen Fußes 2 nachempfundene Form auf.

Insbesondere der Figur,2a kann entnommen werden, dass zwischen den Randbereichen 6 weitere Steppnähte 8 verlaufen, die somit zusammen mit der Naht 7 und benachbarten Steppnähten 8 jeweils eine Hohlkammer 9 bilden. Zur Befüllung der jeweiligen Hohlkammer 9 wird entweder in die Aufnahmelage 4 oder in die Abstützlage 5 eine Öffnung 16 eingearbeitet, so dass durch diese rotationssymmetrisch ausgebildete Massagekörper bzw. Stützkörper 10 in die jeweilige Hohlkammer 9 aus einem Aufnahmebehälter 17, beispielsweise mittels Pressluft, eingefüllt werden können. Die Massagekörper bzw. Stützkörper 10 sind zylinderförmig, kugelförmig, eiförmig, quaderförmig oder pyramidenförmig ausgebildet und weisen eine Kantenlänge bzw. einen Durchmesser von 1 bis 5 mm auf. Werden demnach die Massage- bzw. Stützkörper 10 in die jeweilige Hohlkammer 9 eingefüllt, entsteht, hervorgerufen durch die Massage- bzw. Stützkörper 10, eine Wölbung der Aufnahmelage 4, die in Richtung des Fußes 2 ausgebildet ist. Die einzelnen Hohlkammern 9 sind dabei derart ausgerichtet, dass die Reflexpunkte des Fußes 2 massiert werden oder aber der behandelnde Arzt kann die Wölbungen in der Einlegesohle 1 derart ausbilden, dass der Fuß 2 orthopädisch abgestützt wird, um beispielsweise eine Knochenfehlstellung zu behandeln.

Aus Figur 2c ist ersichtlich, dass die Abstützlage 5 von der Aufnahmelage 4 lediglich bereichsweise abdeckt ist, da nämlich der den Zehen des menschlichen Fußes 2 zugeordnete Bereich 20 der Aufnahmelage 4 nicht vorhanden ist. Die Abstützlage 5 erstreckt sich dagegen über die gesamte Fläche des Innenschuhes 3, so dass der Randbereich 6 der Abstützlage 5 an der Innenseite des Schuhes 3 anliegt. Folglich dient die Abstützlage 5 als Anlagefläche im Inneren des Schuhes 3, so dass die Einlegesohle 1 ortsfest im Schuh 3 durch diese gehalten ist.

Des Weiteren sind die Hohlkammern 9 durch den behandelnden Arzt mittels einer Schweißnaht 19 individuell an die orthopädische Gegebenheiten des zu behandelnden Patienten angepasst worden. Die Einlegesohlen 1^{III} werden nämlich derart ausgeliefert, dass ausschließlich die sich berührenden Randbereiche 6 der Aufnahmelage 4 und der Abstützlage 5 durch die Naht 7 oder die Schweißnaht 19 miteinander verbunden sind.

Nachdem der behandelnde Arzt beim Patienten die orthopädischen Gegebenheiten analysiert hat, wird von diesem entschieden, in welchen Bereichen der Einlegesohle 1^{III} die Hohlkammern 9 anzuordnen sind. Des Weiteren kann vom Arzt festgelegt werden, welches Ausmaß die Wölbungen der einzelnen Hohlkammern 9 zur optimalen Patientenbehandlung aufzuweisen haben.

Den Figuren 3a und 3b kann entnommen werden, dass zwischen der Aufnahmelage 4 und der Abstützlage 5 ein gemeinsamer Hohlraum 9 eingeschlossen wird, in dem eine Platte 18, die der Wölbung des Fußes 2 nachempfunden ist, eingesetzt ist. Mittels der einstückig ausgebildeten Platte 18, die beispielsweise aus Kunststoff, Metall oder aus einem thermoplastischen Elastomer-Material besteht, kann der Fuß 2 orthopädisch abgestützt oder massiert werden.

In Figur 4 ist gezeigt, dass in die Hohlkammern 9 jeweils ein oder mehrere Kissen 11 eingesetzt werden können, die eine Ummantelung 12 aufweisen. Die Ummantelung 12 umschließt dabei einen Innenraum, in den die Massage- oder Stützkörper 10, ein Gel 13, Luft 14 oder der Schaum 15 eingefüllt werden können, so dass in die jeweiligen Hohlkammern 9 der Einlegesohle 1 in Abhängigkeit von der benötigten Behandlungsmethode eine Variation der beschriebenen Massage- bzw. Stüzkörper eingefüllt werden können.

Die Öffnung 16 wird, nachdem die Hohlkammern 9 in gewünschter Weise befüllt worden sind, wieder mittels eines Klebstoffes verschlossen.

Sämtlichen Ausführungsbeispielen der Figuren 1 bis 4 sind gemeinsam, dass die verwendeten Materialien für die benötigten Bauteile sterilisierbar sind, also Heißdampf bzw. unter Druck stehenden Heißdampf ausgesetzt werden können, ohne dass die Formgebung oder die Funktionalität dieser Bauteile in Mitleidenschaft gezogen wird. Dabei ist die Aufnahmelage 4 aus einem sterilisierbaren und atmungsaktiven Material, insbesondere aus Leinen oder aus Kunstleder, hergestellt und die Abstützlage 5 besteht aus einem thermoplastischen Elastomer, das durch die Dampf- oder Dampfdruckbehandlung nicht verändert wird. Die Kissen 11 weisen ebenfalls eine Ummantelung 12 aus thermoplastischem Material auf, so dass diese ebenfalls durch Dampf- oder Dampfdruck sterilisiert werden können. Die in den jeweiligen Kissen 11 vorgesehenen Einfüllungen, nämlich die Massage- oder Stützkörper 10, das Gel 13, die Luft 14 und der Schaum 15 sind ebenfalls hitzebeständig, so dass diese sterilisierbar sind.

## Patentansprüche

1. Einlegesohle (1) zur Massage oder zur orthopädischen Behandlung von menschlichen Füßen (2), die in einem Schuh (3) geordnet ist,
**dadurch gekennzeichnet,**
**dass** die Einlegesohle (1) aus einem thermoplastischen Elastomer-Material besteht und dass das Material derart hitzebeständig ist, dass die Einlegsohle mittels Heißdampf oder unter Druck stehendem Heißdampf sterilisierbar ist.

2. Einlegesohle nach Anspruch 1,
**dadurch gekennzeichnet,**
**dass** die Einlegesohle (1) aus einer dem Fuß (2) zugewandten Aufnahmelage (4) und aus einer dem Schuh zugeordneten Abstützlage (5) gebildet ist, dass die Aufnahmelage (4) und die Abstützlage (5) in ihren Randbereichen (6) teilweise oder vollständig umlaufend fest, vorzugsweise durch eine umlaufende Naht (7), oder mittels eines Klebstoffes oder mittels einer Schweißnaht (19) miteinander verbunden sind, dass zwischen diesen eine oder mehrere durch Steppnähte (8) oder Schweißnähte (19) voneinander abgetrennte Hohlkammern (9) gebildet sind und dass in einer oder in mehreren der Hohlkammern (9) Massagekörper oder Stützkörper (10) oder Kissen (11) eingefüllt sind, in denen die Massage- oder Stützkörper (10), ein Gel (13), Luft (14) und/oder Schaum (15) angeordnet sind.

3. Einlegesohle nach Anspruch 2,
**dadurch gekennzeichnet,**
**dass** die Massage- oder die Stützkörper (10) rotationssymmetrisch, vorzugsweise zylinderförmig, eiförmig, quader- oder pyramidenförmig ausgebildet sind und dass die Massage- oder Stützkörper (10) aus einem thermoplastischen Elastomer hergestellt sind.

4. Einlegesohle nach Anspruch 2,
**dadurch gekennzeichnet,**
**dass** die Kissen (11) eine Ummantelung (12) aufweisen, in die die Massage- oder Stützkörper (10), das Gel (13), Schaum (14) oder Luft (15) eingefüllt ist, und dass die Ummantelung (12), die Massage- und Stützkörper (10), das Gel (13) und der Schaum (14) aus einem thermoplastischen Material besteht.

5. Einlegesohle nach einem oder mehreren der Ansprüche 2 bis 4,
**dadurch gekennzeichnet,**
**dass** die Aufnahmelage (4) aus einem sterilisierbaren und atmungsaktiven Material, vorzugsweise aus Leinen oder aus Kunstleder, hergestellt ist und dass die Abstützlage (5) aus einem thermoplastischen Elastomer besteht.

6. Einlegesohle nach einem oder mehreren der Ansprüche 2 bis 5,
**dadurch gekennzeichnet,**
**dass** die Naht (7), die Steppnähte (8) und/oder der Klebstoff und/oder die Schweißnaht (19) aus einem hitzebeständigen und sterilisierbaren Material bestehen.

7. Einlegesohle nach Anspruch 1,
**dadurch gekennzeichnet,**
**dass** die Einlegesohle (1) aus einer dem Fuß (2) zugewandten Aufnahmelage (4) und aus einem dem Schuh (3) zugeordneten Abstützlage (5) besteht, die in ihren umlaufenden Randbereichen (6) mittels einer Naht (7) oder einer Schweißnaht (19) oder mittels eines Klebstoffes fest miteinander verbunden sind und dass zwischen der Aufnahmelage (4) und der Abstützlage (5) ein dem menschlichen Fuß (2) nachempfundener einteiliger als Platte (18) ausgebildeter Massage- oder Stützkörper (10) angeordnet ist, durch den der Fuß (2) massiert oder orthopädisch abgestützt ist.

8. Einlegesohle nach Anspruch 7,
**dadurch gekennzeichnet,**
**dass** die Aufnahmelage (4) aus einem atmungsaktiven und sterilisierbaren Material, vorzugsweise aus Leinen oder aus Kunstleder, gebildet ist und dass die Abstützlage (5) aus einem thermoplastischen Elastomer besteht.

9. Einlegesohle nach Anspruch 1,
**dadurch gekennzeichnet,**
**dass** die Einlegesohle (1) als Strumpf zum Überziehen über einen menschlichen Fuß (2) oder als ein der Form des Schuhs (3) angepasstes Einsatzteil zum Einlegen in den Schuh (3) ausgebildet ist.

10. Einlegesohle nach Anspruch 8,
**dadurch gekennzeichnet,**
**dass** der Strumpf oder das Einsatzteil aus zwei Lagen (4, 5) bestehen, dass die erste an dem Fuß (2) anliegenden Lage (4) aus einem atmungsaktiven und sterilisierbaren Material, vorzugsweise aus Leinen oder aus Kunstleder, besteht und dass die zweite dem Schuh (3) zugeordneten Lage (5) aus einem thermoplastischen Elastomer gebildet ist.

11. Verfahren zur Herstellung einer zweilagigen Einlegesohle (1), in die eine oder mehrere Hohlkammern (9) integriert ist bzw. sind, insbesondere zur Herstellung einer Einlegesohle (1) nach einem oder mehreren der Ansprüche 2 bis 6,
**gekennzeichnet durch**
die nachfolgenden Verfahrensschritte:
- Einarbeiten einer schlitzartigen Öffnung (16) in eine der beiden Lagen (4 und/oder 5) der Einlegesohle (1), so dass eine oder mehrere der Hohlkammern (9) von außen zugänglich ist bzw. sind,
- Einfüllen von einer Vielzahl von Massage- oder Stützkörpern (10) **durch** jede der Öffnungen (16) und/oder
- Einlegen von mindestens einem Kissen (11), das mit dem Massage- oder Stützkörper (10) mit Gel (12), mit Schaum (14) oder mit Luft (15) gefüllt ist und
- Verschließen der Öffnung (16).

12. Verfahren nach Anspruch 11,
**dadurch gekennzeichnet,**
**dass** die Massage- oder Stützkörper (10) mittels Druckluft aus einem Aufnahmebehälter (17) durch die jeweilige Öffnung (16) in die Hohlkammer (9) eingefüllt werden.

13. Verfahren nach Anspruch 10 oder 11,
**dadurch gekennzeichnet,**
**dass** die Öffnung (16) jeweils mittels einer Klebeschicht oder durch die Materialeigenschaft der jeweiligen Lage (4 oder 5) selbsttätig verschlossen wird.
